# EUROPÄISCHE PATENTSCHRIFT

(11) **EP 0 535 477 B1**
(45) Veröffentlichungstag und Bekanntmachung des Hinweises auf die Patenterteilung: **26.07.1995**
(21) Anmeldenummer: 92116063.6
(22) Anmeldetag: 19.09.1992
(51) Int. Cl.: C10G 33/04

(54) **Verfahren zur Gewinnung des Kohlenwasserstoffs aus einem kohlenwasserstoffreichen Gel**
Process for the recovery of hydrocarbons from a hydrocarbon rich gel
Procédé de récuperation d'hydrocarbures à partir de gel riches en hydrocarbures

(30) Priorität: 02.10.1991 DE 4132799
(43) Veröffentlichungstag der Anmeldung: 07.04.1993
(73) Patentinhaber: CASSELLA Aktiengesellschaft, D-60386 Frankfurt (DE)
(72) Erfinder: Engelhardt, Fritz, Dr., W-6000 Frankfurt am Main 60 (DE); Ebert, Gerlinde, Dr., W-6072 Dreieich/Offenthal (DE); Zschau, Werner, Dr., W-8034 Germering-Unterpfaffenhofen (DE)
(74) Vertreter: Muley, Ralf, Dr.

(56) Entgegenhaltungen:
- EP-A- 0 425 873
- EP-A- 0 452 758
- DATABASE WPI Section Ch, Week 7636, Derwent Publications Ltd., London, GB;Class E10, AN 76-67497X

## Beschreibung

Die vorliegende Erfindung betrifft ein Verfahren zur Gewinnung des Kohlenwasserstoffs aus einem kohlenwasserstoffreichen Gel durch Behandlung mit einem Schichtmineral.

Die Lagerung bzw. der Transport von flüssigen Kohlenwasserstoffen, beispielsweise Treibstoffen, über Straße, Schiene und auf dem Wasserwege stellt ein erhebliches Gefahrenpotential dar. So hat zum Beispiel die leichte Entzündbarkeit und Explosivität in Gemischen mit Luft in der Vergangenheit zu schweren Unglücksfällen geführt, die erhebliche Schäden verursacht haben. Darüberhinaus entstehen durch aus leckgeschlagenen Lager-oder Transportbehältern auslaufende Treibstoffe immer wieder schwere ökologische Schäden.

Es ist bereits bekannt, daß Kohlenwasserstoffe in sogenannte kohlenwasserstoffreiche Gele überführt werden können. Darunter versteht man ein System, das aus von Tensid gebildeten Polyedern besteht, die mit Kohlenwasserstoff gefüllt sind, wobei in den schmalen Zwischenräumen zwischen den Polyedern Wasser eine kontinuierliche Phase bildet (Angew. Chem. 100 933 (1988) und Ber. Bunsenges. Phys. Chem. 92 1158 (1988)).

Kohlenwasserstoffreiche Gele zeichnen sich durch das Auftreten einer Fleißgrenze aus. Diese Fließgrenze ist erreicht, wenn das Gel einer auferlegten Beanspruchung (Scherung, Deformation) nicht mehr standhält und zu fließen beginnt. Unterhalb der Fließgrenze weisen die Gelstrukturen Festkörpereigenschaften auf und gehorchen dem Hookeschen Gesetz. Oberhalb der Fließgrenze kommt das System im Idealfall einer Newtonschen Flüssigkeit gleich.

Das bedeutet, daß Kohlenwasserstoffreiche Gele zwar in einfacher Weise gepumpt werden können, im Ruhezustand jedoch infolge ihrer Festkörpereigenschaften nicht fließen können.

Vorausgesetzt, daß ein Verfahren bereitsteht, das die Rückgewinnung des Kohlenwasserstoffs erlaubt, sind kohlenwasserstoffreiche Gele eine hervorragende Lager-und Transportform. Sie können aus defekten Lager- oder Transportbehälter nicht austreten, eine Gefährdung der Umwelt ist nahezu ausgeschlossen.

Es wurde nun überraschenderweise gefunden, daß die Struktur von kohlenwasserstoffreichen Gelen, die ionische Tenside enthalten, mit Hilfe von Schichtmineralien zerstört und der Kohlenwasserstoff zurückgewonnen werden kann.

Die vorliegende Erfindung betrifft somit ein Verfahren zur Gewinnung des Kohlenwasserstoffs aus einem kohlenwasserstoffreichen Gel auf Basis eines ionischen Tensids durch Behandlung des Gels mit einem Schichtmineral, das dem Tensid entgegengesetzte Ladungen trägt.

Für das erfindungsgemäße Verfahren besonders geeignete kohlenwasserstoffreiche Gele bestehen aus 70 bis 99,5 Gew% Kohlenwasserstoff, 0,01 bis 15 Gew% ionisches Tensid und 0,49 bis 15 Gew% Wasser.

Für das erfindungsgemäße Verfahren ganz besonders geeignete kohlenwasserstoffreiche Gele bestehen aus 80 bis 99,5 Gew% Kohlenwasserstoff, 0,01 bis 5 Gew% ionisches Tensid und 0,49 bis 15 Gew% Wasser.

Kohlenwasserstoffe, die für das erfindungsgemäße Verfahren besonders geeignet sind, sind n-Pentan, n-Hexan, n-Heptan, n-Oktan, n-Nonan, n-Dekan, n-Dodekan, n-Tetradekan, n-Hexadekan, Cyclohexan, Cyclooktan, Benzol, Toluol, Kerosin, verbleites und bleifreies Benzin, Heizöl, Dieselöl und Rohöl.

Das kohlenwasserstoffreiche Gel kann kationische oder anionische Tenside enthalten.

Bevorzugte kationische Tenside sind
quartäre Ammoniumverbindungen der Formel
worin
R¹ Alkyl mit 10 bis 22 C-Atomen,
R² Alkyl mit 1 bis 12 C-Atomen oder Benzyl,
R³ und R⁴ unabhängig voneinander Wasserstoff oder Methyl und
X^{⊖} Cl^{⊖}, Br^{⊖} oder CH₃SO₄^{⊖} bedeuten;
Fettamine, wie beispielsweise Kokosfettamine, Laurylfettamin, Oleylfettamin, Stearylfettamin, Talgfettamin, Dimethylfettamine oder kettenreine primäre Alkylamine mit 8 bis 22 C-Atomen;
Ammoniumborat-Betain auf Basis Didecylamin;
Stearyl-N-acylamido-N-methyl-imidazolinium-chloride der Formel
Alkenylbernsteinsäurederivate der Formeln
worin R jeweils iso-C₁₈H₃₅ oder Polybutenyl bedeutet.

Bevorzugte anionische Tenside sind
Seifen der Formel R-CH₂-COO^{⊖}Na^{⊕}
worin R einen Kohlenwasserstoffrest mit 10 bis 20 C-Atomen bedeutet;
Alkansulfonate der Formel
worin R und R' Alkylreste mit zusammen 11 bis 17 C-Atomen bedeuten;
Alkylbenzolsulfonate bzw. -sulfate der Formel
worin n = 0 oder 1 ist
und R und R' Alkylreste mit zusammen 11 bis 13 C-Atomen bedeuten;
Olefinsulfonate der Formel R-CH₂-CH = CH-CH₂-SO₃^{⊖}Na^{⊕}
worin R Alkyl mit 10 bis 14 C-Atomen bedeutet;
Fettalkoholsulfate der Formel R-CH₂-O-SO₃^{⊖}Y^{⊕}
worin R Alkyl mit 11 bis 15 C-Atomen und
Y^{⊕} Na^{⊕} oder Triethanolamin bedeuten;
Fettalkoholpolyglykolsulfate der Formel

R-CH₂-O(C₂H₄O)ₙ-SO₃^{⊖}Na^{⊕}

worin n = 2 bis 7 ist und
R Alkyl mit 8 bis 15 C-Atomen bedeutet;
Sulfosuccinate der Formel
worin n 2 bis 6 ist und
R Alkyl mit 11 bis 13 C-Atomen bedeutet;
Fettalkoholpolyglykolphosphate der Formel

R-CH₂-O(C₂H₄O)ₙPO₃H^{⊖}Na^{⊕}

worin n 2 bis 6 ist und
R Alkyl mit 15 bis 17 C-Atomen bedeutet;
Alkanphosphonate der Formel

R-PO₃H^{⊖}Na^{⊕}

worin R Alkyl mit 12 bis 16 C-Atomen bedeutet;
oder Natriumsalze von Ölsäurederivaten wie Ölsäuresarkosid, Ölsäureisothionat oder Ölsäuremethyltaurid.

Enthält das kohlenwasserstoffreiche Gel ein kationisches Tensid, muß das verwendete Schichtmineral negative Ladungen tragen. Geeignet sind beispielsweise Schichtsilicate mit negativen Ladungen.

Bevorzugte Schichtsilicate dieser Art sind insbesondere die sogenannten Bentonite. Es können sowohl die unveränderten natürlichen Produkte, als auch behandelte, insbesondere sauer behandelte, natürliche Produkte verwendet werden. Besonders bevorzugt sind Schichtsilicate des Smektit-Typs.

Enthält das kohlenwasserstoffreiche Gel ein anionisches Tensid, muß das verwendete Schichtmineral positive Ladungen tragen. Bevorzugte Schichtmineralien dieser Art sind insbesondere die Hydrotalkite.

Die Wiedergewinnung des Kohlenwasserstoffs, d. h. die Zerstörung der Gelstruktur gelingt bevorzugt so, daß das Schichtmineral als Feststoff zum Gel gegeben und kurz geschüttelt wird. Der Gelzerfall setzt dann spontan ein und ist um so schneller je mehr Schichtmineral zugesetzt wird. Sinnvolle Gelzerfallsgeschwindigkeiten werden je nach System dann erreicht, wenn pro 100 g Gel 50 bis 500 mg, besonders bevorzugt 500 bis 3000 ppm Schichtmineral zugegeben werden.

In besonders bevorzugten Ausführungsformen des erfindungsgemäßen Verfahrens wird das kohlenwasserstoffreiche Gel durch eine Schichtmineralschicht filtriert oder durch eine mit Schichtmineral beladene Säule gepumpt.

### Beispiel 1

1,6 g eines handelsüblichen Kationischen Tensids auf Basis eines quartären Ammoniumsalzes wurden in 6,4 g Wasser gelöst und in einem Erlenmeyer Weithalskolben vorgelegt. Bei Raumtemperatur wurden unter kräftigem Rühren mittels eines Magnetrührers 392 g Kerosin zugegeben. Dabei bildete sich ein kohlenwasserstoffreiches Gelsystem.

Das so erhaltene Gel wurde in einem 500 ml Erlenmeyerkolben mit Schliff vorgelegt, 692 mg Bentonit EX 0027 (Süd-Chemie AG, München) zugegeben und von Hand durchgeschüttelt. Das System wurde spontan zerstört, 392 g Kerosin wurden zurückgewonnen.

### Beispiel 2

In einer Filternutsche (Porenweite 1, Platten-Durchmesser 95 mm, Durchmesser des Stiels: 22 mm, Kennzeichen 25 D) wurden 580 mg des Bentonits EX 0022 (Süd-Chemie AG, München) gut auf dem ganzen Boden verteilt. Die Filternutsche wurde zusammen mit einer Gummidichtung (Durchmesser außen, oben: 63 mm, Durchmesser außen, unten: 43 mm, Durchmesser innen, unten: 33 mm) auf eine Saugflasche (Erlenmeyerform, 1000 ml, DIN 12476, ISO 655) aufgesetzt, und letztere wiederum über einen Schlauch mit einer Wasserstrahlpumpe verbunden. Nach dem Anstellen der Wasserstrahlpumpe wurde ein wie in Beispiel 1 hergestelltes System aus 0,18 g eines handelsüblichen kationischen Tensids auf Basis eines quartären Ammoniumsalzes, 17,82 g Wasser und 382 g Ligroin auf einmal dem vorgelegten Bentonit in der Filternutsche zugegeben. Das System wurde spontan zerstört und 382 g Ligroin in der Saugflasche gesammelt.

Die Gele der nachfolgenden Beispiele 3 bis 41 wurden analog Beispiel 1 hergestellt und wie in Beispiel 1 bzw. 2 mit den angegebenen Mengen Schichtsilicat zerstört. Dabei werden folgende Abkürzungen verwendet:
- A =: Bentonit FX 0027 (Süd-Chemie AG, München)
- B =: Bentonit EX 0022 (Süd-Chemie AG, München)
- C =: Bentonit EX 0002 (Süd-Chemie AG, München)
- 16 =: Hexadecyltrimethylammoniumchlorid
- 13 =: Dimethyldidecylammoniumchlorid
- 15 =: Dicocosalkyldimethylammoniumchlorid
- 18 =: Cocosalkyldimethylbenzylammoniumchlorid
- 2 =: Trimethyldodecylammoniumchlorid
- 17 =: Stearyldimethylbenzylammoniumchlorid
- 7 =: handelsübliches Tensid auf Basis Talgfettamin
- 8 =: handelsübliches Tensid auf Basis Stearylfettamin

## Patentansprüche

1. Verfahren zur Gewinnung des Kohlenwasserstoffs aus einem kohlenwasserstoffreichen Gel auf Basis eines ionischen Tensids durch Behandlung des Gels mit einem Schichtmineral, das dem Tensid entgegengesetzte Ladungen trägt, damit die Gelstruktur zerstört wird.

2. Verfahren gemäß Anspruch 1, dadurch gekennzeichnet, daß das kohlenwasserstoffreiche Gel aus 70 bis 99,5 Gew% Kohlenwasserstoff, 0,01 bis 15 Gew% ionisches Tensid und 0,49 bis 15 Gew% Wasser besteht.

3. Verfahren gemäß Anspruch 1 und/oder 2, dadurch gekennzeichnet, daß das kohlenwasserstoffreiche Gel aus 80 bis 99,5 Gew% Kohlenwasserstoff, 0,01 bis 5 Gew% ionisches Tensid und 0,49 bis 15 Gew% Wasser besteht.

4. Verfahren gemäß einem oder mehreren der Ansprüche 1 bis 3, dadurch gekennzeichnet, daß als Kohlenwasserstoffe n-Pentan, n-Hexan, n-Heptan, n-Oktan, n-Nonan, n-Dekan, n-Dodekan, n-Tetradekan, n-Hexadekan, Cyclohexan, Cyclooktan, Benzol, Toluol, Kerosin, verbleites und bleifreies Benzin, Heizöl, Dieselöl oder Rohöl eingesetzt werden.

5. Verfahren gemäß einem oder mehreren der Ansprüche 1 bis 4, dadurch gekennzeichnet, daß das ionische Tensid ein kationisches oder anionisches Tensid ist.

6. Verfahren gemäß Anspruch 5, dadurch gekennzeichnet, daß als kationische Tenside quartäre Ammoniumverbindungen der Formel worin
R¹ Alkyl mit 10 bis 22 C-Atomen,
R² Alkyl mit 1 bis 12 C-Atomen oder Benzyl,
R³ und R⁴ unabhängig voneinander Wasserstoff oder Methyl und
X^{⊖} Cl^{⊖}, Br^{⊖} oder CH₃SO₄^{⊖} bedeuten;
Fettamine, wie beispielsweise Kokosfettamine, Laurylfettamin, Oleylfettamin, Stearylfettamin, Talgfettamin, Dimethylfettamine oder kettenreine primäre Alkylamine mit 8 bis 22 C-Atomen;
Ammoniumborat-Betain auf Basis Didecylamin;
Stearyl-N-acylamido-N-methyl-imidazolinium-chloride der Formel Alkenylbernsteinsäurederivate der Formeln worin R jeweils iso-C₁₈H₃₅ oder Polybutenyl bedeutet, eingesetzt werden.

7. Verfahren gemäß Anspruch 5, dadurch gekennzeichnet, daß als anionische Tenside
Seifen der Formel R-CH₂-COO^{⊖}Na^{⊕}
worin R einen Kohlenwasserstoffrest mit 10 bis 20 C-Atomen bedeutet;
Alkansulfonate der Formel worin R und R' Alkylreste mit zusammen 11 bis 17 C-Atomen bedeuten;
Alkylbenzolsulfonate bzw. -sulfate der Formel worin n = 0 oder 1 ist
und R und R' Alkylreste mit zusammen 11 bis 13 C-Atomen bedeuten;
Olefinsulfonate der Formel R-CH₂-CH = CH-CH₂-SO₃^{⊖}Na^{⊕}
worin R Alkyl mit 10 bis 14 C-Atomen bedeutet;
Fettalkoholsulfate der Formel R-CH₂-O-SO₃^{⊖}Y^{⊕}
worin R Alkyl mit 11 bis 15 C-Atomen und
Y^{⊕} Na^{⊕} oder Triethanolamin bedeuten;
Fettalkoholpolyglykolsulfate der Formel
R-CH₂-O(C₂H₄O)ₙ-SO₃^{⊖}Na^{⊕}
worin n = 2 bis 7 ist und
R Alkyl mit 8 bis 15 C-Atomen bedeutet;
Sulfosuccinate der Formel worin n 2 bis 6 ist und
R Alkyl mit 11 bis 13 C-Atomen bedeutet;
Fettalkoholpolyglykolphosphate der Formel
R-CH₂-O(C₂H₄O)ₙPO₃H^{⊖}Na^{⊕}
worin n 2 bis 6 ist und
R Alkyl mit 15 bis 17 C-Atomen bedeutet;
Alkanphosphonate der Formel
R-PO₃H^{⊖}Na^{⊕}
worin R Alkyl mit 12 bis 16 C-Atomen bedeutet;
oder Natriumsalze von Ölsäurederivaten wie Ölsäuresarkosid, Ölsäureisothionat oder Ölsäuremethyltaurid eingesetzt werden.

8. Verfahren gemäß einem oder mehreren der Ansprüche 1 bis 6, dadurch gekennzeichnet, daß zur Zerstörung kationische Tenside enthaltender kohlenwasserstoffreicher Gele Schichtsilicate des Smektit-Typs eingesetzt werden.

9. Verfahren gemäß einem oder mehreren der Ansprüche 1 bis 5 sowie 7, dadurch gekennzeichnet, daß zur Zerstörung anionische Tenside enthaltender kohlenwasserstoffreicher Gele Hydrotalkite eingesetzt werden.

## Claims

1. Process for obtaining the hydrocarbon from a hydrocarbon-rich gel based on an ionic surfactant by treatment of the gel with a laminar mineral which carries opposite charges to the surfactant, so that the gel structure is broken down.

2. Process according to Claim 1, characterised in that the hydrocarbon-rich gel consists of 70 to 99.5% by weight of hydrocarbon, 0.01 to 15% by weight of ionic surfactant and 0.49 to 15% by weight of water.

3. Process according to Claim 1 and/or 2, characterised in that the hydrocarbon-rich gel consists of 80 to 99.5% by weight of hydrocarbon, 0.01 to 5% by weight of ionic surfactant and 0.49 to 15% by weight of water.

4. Process according to one or more of Claims 1 to 3, characterised in that n-pentane, n-hexane, n-heptane, n-octane, n-nonane, n-decane, n-dodecane, n-tetradecane, n-hexadecane, cyclohexane, cyclooctane, benzene, toluene, kerosine, leaded and lead-free petrol, heating oil, diesel oil or crude oil are employed as the hydrocarbons.

5. Process according to one or more of Claims 1 to 4, characterised in that the ionic surfactant is a cationic or anionic surfactant.

6. Process according to Claim 5, characterised in that quaternary ammonium compounds of the formula wherein
R¹ denotes alkyl having 10 to 22 C atoms,
R² denotes alkyl having 1 to 12 C atoms or benzyl,
R³ and R⁴ independently of one another denote hydrogen or methyl and
X^{⊖} denotes Cl^{⊖}, Br^{⊖} or CH₃SO₄^{⊖};
fatty amines, such as, for example, coconut-fatty amines, lauryl-fatty amine, oleyl-fatty amine, stearyl-fatty amine, tallow-fatty amine, dimethyl-fatty amine or primary alkylamines having pure chains of 8 to 22 C atoms;
ammonium borate betaine based on didecylamine;
stearyl-N-acylamido-N-methyl-imidazolinium chloride of the formula and alkenylsuccinic acid derivatives of the formulae wherein R in each case denote iso-C₁₈H₃₅ or polybutenyl are employed as the cationic surfactants.

7. Process according to Claim 5, characterised in that soaps of the formula R-CH₂-COO^{⊖}Na^{⊕}
wherein R denotes a hydrocarbon radical having 10 to 20 C atoms;
alkanesulphonates of the formula wherein R and R' denote alkyl radicals having together 11 to 17 C atoms;
alkylbenzenesulphonates and -sulphates of the formula wherein n is 0 or 1
and R and R' denote alkyl radicals having together 11 to 13 C atoms;
olefinsulphonates of the formula R-CH₂-CH=CH-CH₂-SO₃^{⊖}Na^{⊕}
wherein R denotes alkyl having 10 to 14 C atoms;
fatty alcohol sulphates of the formula R-CH₂-O-SO₃^{⊖}Y^{⊕}
wherein R denotes alkyl having 11 to 15 C atoms and Y^{⊕} denotes Na^{⊕} or triethanolamine;
fatty alcohol polyglycol sulphates of the formula
R-CH₂-O(C₂H₄O)ₙ-SO₃^{⊖}Na^{⊕}
wherein n is 2 to 7 and
R denotes alkyl having 8 to 15 C atoms;
sulphosuccinates of the formula wherein n is 2 to 6 and
R denotes alkyl having 11 to 13 C atoms;
fatty alcohol polyglycol phosphates of the formula
R-CH₂-O(C₂H₄O)ₙPO₃H^{⊖}Na^{⊕}
wherein n is 2 to 6 and
R denotes alkyl having 15 to 17 C atoms;
alkanephosphonates of the formula
R-PO₃H^{⊖}Na^{⊕}
wherein R denotes alkyl having 12 to 16 C atoms;
or sodium salts of oleic acid derivatives, such as oleic acid sarcoside, oleic acid isothionate or oleic acid methyl tauride are employed as the anionic surfactants.

8. Process according to one or more of Claims 1 to 6, characterised in that laminar silicates of the smectite type are employed for breaking down hydrocarbon-rich gels containing cationic surfactants.

9. Process according to one or more of Claims 1 to 5 and 7, characterised in that hydrotalcites are employed for breaking down hydrocarbon-rich gels containing anionic surfactants.

## Revendications

1. Procédé pour la récupération de l'hydrocarbure d'un gel riche en hydrocarbures à base d'un agent tensio-actif ionique par traitement du gel avec un minéral stratifié qui porte des charges opposées à celles de l'agent tensio-actif, afin que la structure du gel soit détruite.

2. Procédé selon la revendication 1, caractérisé en ce que le gel riche en hydrocarbures se compose de 70 à 99,5% en poids d'hydrocarbure, de 0,01 à 15% en poids d'agent tensio-actif ionique et de 0,49 à 15% en poids d'eau.

3. Procédé selon la revendication 1 et/ou 2, caractérisé en ce que le gel riche en hydrocarbures se compose de 80 à 99,5% en poids d'hydrocarbure, de 0,01 à 5% en poids d'agent tensio-actif ionique et 0,49 à 15% en poids d'eau.

4. Procédé selon une ou plusieurs des revendications 1 à 3, caractérisé en ce qu'on utilise en tant qu'hydrocarbures le n-pentane, le n-hexane, le n-heptane, le n-octane, le n-nonane, le n-décane, le n-dodécane, le n-tétradécane, le n-hexadécane, le cyclohexane, le cyclooctane, le benzène, le toluène, le kérosène, l'essence au plomb et sans plomb, le fuel-oil, le gas-oil ou le pétrole brut.

5. Procédé selon une ou plusieurs des revendications 1 à 4, caractérisé en ce que l'agent tensio-actif est un agent tensio-actif cationique ou anionique.

6. Procédé selon la revendication 5, caractérisé en ce qu'on utilise en tant qu'agents tensio-actifs des composés d'ammonium quaternaire de formule dans laquelle
R¹ représente un alkyle avec 10 à 22 atomes de C
R² représente un alkyle avec 1 à 12 atomes de C ou le benzyle,
R³ et R⁴, indépendamment l'un de l'autre, représentent l'hydrogène ou le méthyle et
X représente Cl^{⊖}, Br^{⊖} ou CH₃SO₄^{⊖};
des amines grasses, comme par exemple les coco-amines grasses, la laurylamine grasse, l'oléylamine grasse, la stérylamine grasse, l'amine grasse de suif, les diméthylamines grasses ou des alkylamines primaires à chaîne non substituée avec 8 à 22 atomes de C;
le borate de bétaine-ammonium à base de didécylamine ;
le chlorure de stéaryl-N-acylamido-N-méthylimidazolinium de formule des dérivés de l'acide alcénylsuccinique de formules

7. Procédé selon la revendication 5, caractérisé en ce qu'on utilise en tant qu'agents tensio-actifs
des savons de formule R-CH₂-COO^{⊖}Na^{⊕}
où R représente un radical hydrocarboné avec 10 à 20 atome de C ;
des alcanesulfonates de formule dans laquelle R et R' représentent des radicaux alkyle avec au total de 11 à 17 atomes de C ;
des alkylbenzènesulfonates, respectivement -sulfates, de formule où n = 0 ou 1
et R et R' représentent des radicaux alkyle avec au total de 11 à 13 atomes de C ;
des oléfinesulfonates de formule
R-CH₂-CH=CH-CH₂-SO₃^{⊖}Na^{⊕}
dans laquelle R représente un alkyle avec 10 à 14 atomes de C ;
des sulfates d'alcools gras de formule
R-CH₂-O-SO₃^{⊖}Y^{⊕}
dans laquelle R représente un alkyle avec 11 à 15 atomes de C et Y^{⊕} Na^{⊕} ou la triéthanolamine;
des sulfates d'alcools gras et de polyglycols de formule
R-CH₂-O(C₂H₄O)n-SO₃^{⊖}Na^{⊕}
dans laquelle n = 2 à 7 et
R représente un alkyle avec 8 à 15 atomes de C ;
des sulfosuccinates de formule dans laquelle n va de 2 à 6 et
R représente un alkyle avec 11 à 13 atomes de C ;
des phosphates des alcools gras et de polyglycols de formule
R-CH₂-O(C₂H₄O)ₙPO₃H^{⊖}Na^{⊕}
dans laquelle n va de 2 à 6 et
R représente un alkyle avec 15 à 17 atomes de C ;
des alcanephosphonates de formule
R-PO₃H^{⊖}Na^{⊕}
dans laquelle R représente un alkyle avec 12 à 16 atomes de C ;
ou des sels de sodium des dérivés de l'acide oléïque tels l'oléylsarcoside, le l'oléylisothionate ou l'oléylméthyltauride.

8. Procédé selon une ou plusieurs des revendications 1 à 6, caractérisé en ce qu'on utilise pour la destruction des gels riches en hydrocarbures, contenant des agents tensio-actifs cationiques, des silicates stratifiés de type smectite.

9. Procédé selon une ou plusieurs des revendications 1 à 5 ainsi que 7, caractérisé en ce qu'on utilise pour la destruction des gels riches en hydrocarbures, contenant des agents tensio-actifs cationiques, l'hydrotalcite.
